# EUROPÄISCHE PATENTSCHRIFT

(11) **EP 1 336 807 B1**
(45) Veröffentlichungstag und Bekanntmachung des Hinweises auf die Patenterteilung: **06.09.2006**
(21) Anmeldenummer: 03000491.5
(22) Anmeldetag: 11.01.2003
(51) Int. Cl.: F26B 13/18

(54) **Dichtkopf zum Zuführen eines Wärmeträgermediums**
Sealed head for the transfer of a heat transfer medium
Pièce d'étanchéité pour le transfert d'un milieu calporteur

(30) Priorität: 13.02.2002 DE 10205790
(43) Veröffentlichungstag der Anmeldung: 20.08.2003
(73) Patentinhaber: Christian Maier GmbH & Co. Maschinenfabrik, D-89520 Heidenheim (DE)
(72) Erfinder: Szam, Peter, 89547 Gerstetten (DE)
(74) Vertreter: Dziewior, Joachim

(56) Entgegenhaltungen:
- EP-A- 0 448 730
- DE-C- 19 618 661

## Beschreibung

Die Erfindung betrifft einen Dichtkopf zum Zuführen eines Wärmeträgermediums, insbes. eines Wärmeträgeröls, zu einem rotierenden Drucksystem, wie einer Trockentrommel, Heizwalze oder dergl., bestehend aus einem an das Drucksystem angeschlossenen rohrförmigen Rotor und einem über mittels Fett oder Öl geschmierten Wälzlager auf dem Rotor angeordneten stillstehenden Dichtkopfgehäuse mit mindestens einem Anschlußstutzen für eine das Wärmeträgermedium führende Anschlußleitung, wobei im Inneren des Dichtkopfgehäuses der Rotor in offener Verbindung mit dem Anschlußstutzen steht und axial zwischen dem Anschlußstutzen und den Wälzlagern eine den Rotor gegen die Wand des Dichtkopfgehäuses abdichtende Gleitringdichtung angeordnet ist.

Ein derartiger Dichtkopf ist beispielsweise aus der EP 0 448 730 bekannt und hat sich in der Praxis außerordentlich bewährt (siehe auch Dokument DE-C-196 18 661). Zu beachten ist jedoch, daß diese Lösung einen erhöhten Aufwand wegen der Zirkulation eines Vorlagemediums erfordert.

Der Erfindung liegt die Aufgabe zugrunde, durch konstruktive Weiterentwicklung einen Dichtkopf der eingangs genannten Art so zu verbessern, daß bei vereinfachtem Aufbau gleichwohl ein Betrieb bei Maximaltemperatur des Wärmeträgermediums ermöglicht wird, ohne daß ein erhöhter Verschleiß insbesondere im Dichtungsbereich auftritt.

Diese Aufgabe wird nach der Erfindung dadurch gelöst, daß die Gleitringdichtung von einem am Dichtkopfgehäuse angeordneten Kühlflansch umschlossen ist, der sich axial beidseits zur Gleitringdichtung erstreckt, und daß an der dem Anschlußstutzen zugewandten Seite der Gleitringdichtung ein den Raum zwischen dem Rotor und dem Dichtkopfgehäuse bis auf einen verbleibenden schmalen Ringspalt abdichtendes Isolierelement vorgesehen ist.

Der durch die Erfindung erreichte Vorteil besteht im wesentlichen darin, daß trotz reduzierter Aufwendungen, wie die Durchführung von einfachen Kühlmaßnahmen sowie die Anbringung eines einfachen Isolierelementes ein sicherer Betrieb bei Maximaltemperatur des Wärmeträgermediums möglich wird, ohne daß Standzeitprobleme an der Dichtung auftreten.

In bevorzugter Ausführungsform der Erfindung ist das Isolierelement zweckmäßigerweise als am Dichtkopfgehäuse festgelegtes Hülsenteil gestaltet, wobei die dem Anschlußstutzen zugewandte Seite als radial vorstehender Innenflansch ausgebildet ist, dessen Mantelfläche die Begrenzung des Ringspaltes als Begrenzung zum Motor hin bildet. Auf diese Weise wird zunächst eine deutliche Wärmeisolierung zum Anschlußstutzen hin erreicht.

Dabei ist es weiter von Vorteil, wenn sich das Isolierelement axial gegen den Kühlflansch abstützt, da somit eine nahtlose Isolierung bis zum Kühlflansch hin erreicht wird. Dazu ist im Rahmen der Erfindung zweckmäßigerweise vorzusehen, daß das Isolierelement aus einem Material von geringer Wärmeleitfähigkeit besteht.

Eine weitere Verminderung der Temperatur im Bereich der Gleitringdichtung wird dadurch erreicht, daß der Kühlflansch eine ringförmige Kühlkammer für ein durchströmendes Kühlmedium aufweist. Hierzu empfiehlt es sich weiter, daß die Kühlkammer mit je einem diametral zueinander angeordneten Zu- bzw. Ablauf versehen ist. Dadurch ist eine vollständige Trennung dieses Kühlkreislaufes gewährleistet, so daß die Kühlung wahlweise mit Schmieröl oder auch lediglich mit Kühlwasser erfolgen kann.

Darüber hinaus wird im Rahmen der Erfindung vorgeschlagen, daß auf der dem Anschlußstutzen abgewandten Seite der Gleitringdichtung zwischen dem Dichtkopfgehäuse und dem Rotor ein eine geschlossene Kammer bildendes Dichtelement angeordnet ist, wobei in die Kammer ein Befüllstutzen für ein vorzugsweise flüssiges Medium mündet. Diese Kammer kann mit einer geeigneten Flüssigkeit ohne Druck über den Befüllstutzen befüllt werden, wodurch eine chemische Reaktion zwischen dem Luftsauerstoff und der über die Gleitringdichtung übertretenden Ölleckage verhindert wird.

Schließlich besteht noch in an sich bekannter Weise die Möglichkeit, eine zusätzliche Isolierung zum Innenraum des Rotors hin in der Weise vorzunehmen, daß der Rotor in dem sich über die Gleitringdichtung bzw. das Dichtungselement und die Lager erstreckenden Bereich doppelwandig ausgebildet ist.

Im folgenden wird die Erfindung an einem Ausführungsbeispiel näher erläutert; es zeigen:
- Fig. 1: den Dichtkopf im Querschnitt dargestellt,
- Fig. 2: eine Detailansicht des Gegenstandes nach Figur 1.

Der in der Zeichnung dargestellte Dichtkopf 1 dient zum Zuführen eines Wärmeträgermediums, insbesondere eines Wärmeträgeröls, zu einem rotierenden Drucksystem 2, beispielsweise einer Trockentrommel, Heizwalze oder dergleichen, das in der Zeichnung nur mit seiner Anschlußeinrichtung angedeutet ist. Dazu besteht der Dichtkopf 1 aus einem an das Drucksystem 2 angeschlossenen rohrförmigen Rotor 3 und einem über zwei Wälzlager 4 auf dem Rotor 3 angeordneten stillstehenden Dichtkopfgehäuse 5, das einen Anschlußstutzen 6 für eine das Wärmeträgermedium führende, in der Zeichnung nicht näher dargestellte Anschlußleitung besitzt. Im Inneren des Dichtkopfgehäuses 5 steht der Rotor 3 am offenen Rohrende über Öffnungen 7 in unmittelbarer Verbindung mit dem Anschlußstutzen 6, so daß das Wärmeträgermedium durch den Anschlußstutzen 6 und den Rotor 3 in das Drucksystem gelangen kann. Axial zwischen dem Anschlußstutzen 6 und den Wälzlagern 4 ist eine Gleitringdichtung 8 angeordnet, die den Rotor 3 gegen die Wand des Dichtkopfgehäuses 5 abdichtet. Diese Gleitringdichtung 8 besteht vorzugsweise aus einem über einen Faltenbalg 9 am Rotor 3 befestigten Dichtungsring 10 und einem am Dichtkopfgehäuse 5 feststehend angeordneten Dichtungsring 11.

Die Gleitringdichtung 8 ist von einem am Dichtkopfgehäuse 5 angeordneten Kühlflansch 12 umschlossen, der sich axial beidseits zur Gleitringdichtung 8 erstreckt.

Ferner ist an der dem Anschlußstutzen 6 zugewandten Seite der Gleitringdichtung 8 ein den Raum zwischen dem Rotor 3 und dem Dichtkopfgehäuse 5 bis auf einen verbleibenden schmalen Ringspalt 13 abdichtendes Isolierelement 14 vorgesehen.

Das Isolierelement 14 ist im einzelnen als am Dichtkopfgehäuse 5 festgelegtes Hülsenteil gestaltet, wobei die dem Anschlußstutzen 6 zugewandte Seite als radial vorstehender Innenflansch ausgebildet ist. Die innere Mantelfläche dieses Innenflansches bildet die Begrenzung des Ringspaltes 13 zum Rotor 3 hin. Die axiale Höhe dieses Innenflansches beeinflußt dabei die Breite des Ringspaltes 13, wodurch die Zirkulation von Wärmeträgermedium zwischen dem äußeren Bereich der Gleitringdichtung 8 und dem durchströmten Bereich am Anschlußstutzen 6 und den Öffnungen 7 weitgehend unterbunden und somit die Temperatur des Wärmeträgermediums im Dichtungsbereich deutlich reduziert wird. Im übrigen stützt sich das Isolierelement 14 axial gegen den Kühlflansch 12 ab, so daß, da das Isolierelement 14 zweckmäßigerweise aus einem Material geringer Wärmeleitfähigkeit besteht, eine durchgehend wärmeisolierende Wirkung bis hin zum Kühlflansch 12 erreicht wird.

Der Kühlflansch 12 weist, wie sich insbesondere aus der Figur 2 ersehen läßt, eine ringförmige Kühlkammer 15 auf, die von einem Kühlmedium durchströmt wird. Dazu ist die Kühlkammer 15 mit je einem diametral zueinander angeordneten Zu- bzw. Ablauf 16,17 versehen. Als Kühlmedium kann eine Vielzahl jeweils geeigneter Flüssigkeiten zum Einsatz kommen, da dieser Kühlkreislauf in sich abgeschlossen ist, also keine Berührung beispielsweise mit dem Wärmeträgermedium auftreten kann. Insbesondere wird hierfür Schmieröl oder auch einfaches Kühlwasser zur Anwendung kommen.

Auf der dem Anschlußstutzen 6 abgewandten Seite der Gleitringdichtung 8 ist zwischen dem Dichtkopfgehäuse 5 und dem Rotor 3 ein eine geschlossene Kammer 18 bildendes Dichtelement 19 angeordnet. Diese so gebildete Kammer 18 kann über einen Befüllstutzen 20 mit einem vorzugsweise flüssigen Medium gefüllt werden, wodurch verhindert wird, daß eine chemische Reaktion der über die Gleitringdichtung 8 in diese Kammer 18 gelangenden Ölleckage mit Luftsauerstoff auftreten kann.

Der Rotor 3 ist in dem sich über die Gleitringdichtung 8 bzw. das Dichtungselement 19 und die Lager 4 erstreckenden, mit der Bezugsziffer 21 versehenen Bereich doppelwandig ausgebildet, wodurch ergänzend der Wärmetransport vom Rotor 3 her zur Gleitringdichtung 8 vermindert wird.

## Patentansprüche

1. Dichtkopf zum Zuführen eines Wärmeträgermediums, insbes. eines Wärmeträgeröls, zu einem rotierenden Drucksystem (2), wie einer Trockentrommel, Heizwalze oder dergl., bestehend aus einem an das Drucksystem (2) angeschlossenen rohrförmigen Rotor (3) und einem über mittels Fett oder Öl geschmierten Wälzlager (4) auf dem Rotor (3) angeordneten stillstehenden Dichtkopfgehäuse (5) mit mindestens einem Anschlußstutzen (6) für eine das Wärmeträgermedium führende Anschlußleitung, wobei im Inneren des Dichtkopfgehäuses (5) der Rotor (3) in offener Verbindung mit dem Anschlußstutzen (6) steht und axial zwischen dem Anschlußstutzen (6) und den Wälzlagern (4) eine den Rotor (3) gegen die Wand des Dichtkopfgehäuses (5) abdichtende Gleitringdichtung (8) angeordnet ist, **dadurch gekennzeichnet, daß** die Gleitringdichtung (8) von einem am Dichtkopfgehäuse (5) angeordneten Kühlflansch (12) umschlossen ist, der sich axial beidseits zur Gleitringdichtung (8) erstreckt, und daß an der dem Anschlußstutzen (6) zugewandten Seite der Gleitringdichtung (8) ein den Raum zwischen dem Rotor (3) und dem Dichtkopfgehäuse (5) bis auf einen verbleibenden schmalen Ringspalt (13) abdichtendes Isolierelement (14) vorgesehen ist.

2. Dichtkopf nach Anspruch 1, **dadurch gekennzeichnet, daß** das Isolierelement (14) als am Dichtkopfgehäuse (5) festgelegtes Hülsenteil gestaltet ist, wobei die dem Anschlußstutzen (6) zugewandte Seite als radial vorstehender Innenflansch ausgebildet ist, dessen Mantelfläche die Begrenzung des Ringspalts (13) zum Rotor (3) hin bildet.

3. Dichtkopf nach Anspruch 1 oder 2, **dadurch gekennzeichnet, daß** das Isolierelement (14) sich axial gegen den Kühlflansch (12) abstützt.

4. Dichtkopf nach einem der Ansprüche 1 bis 3, **dadurch gekennzeichnet, daß** das Isolierelement (14) aus Material von geringer Wärmeleitfähigkeit besteht.

5. Dichtkopf nach einem der Ansprüche 1 bis 4, **dadurch gekennzeichnet, daß** der Kühlflansch (12) eine ringförmige Kühlkammer (15) für ein durchströmendes Kühlmedium aufweist.

6. Dichtkopf nach Anspruch 5, **dadurch gekennzeichnet, daß** die Kühlkammer (15) mit je einem diametral zueinander angeordneten Zu- bzw. Ablauf versehen ist.

7. Dichtkopf nach einem der Ansprüche 1 bis 6, **dadurch gekennzeichnet, daß** auf der dem Anschlußstutzen (6) abgewandten Seite der Gleitringdichtung (8) zwischen dem Dichtkopfgehäuse (5) und dem Rotor (3) ein eine geschlossene Kammer (18) bildendes Dichtelement (19) angeordnet ist, wobei in die Kammer (18) ein Befüllstutzen (20) für ein vorzugsweise flüssiges Medium mündet.

8. Dichtkopf nach einem der Ansprüche 1 bis 7, **dadurch gekennzeichnet, daß** der Rotor (3) in dem sich über die Gleitringdichtung (8) bzw. das Dichtungselement (19) und die Lager (4) erstreckenden Bereich doppelwandig (21) ausgebildet ist.

## Claims

1. Sealing head for feeding a heat-transfer medium, in particular a heat-transfer oil, to a rotating pressure system (2), such as a drying drum, heating roll or suchlike, consisting of a tubular rotor (3) attached to the pressure system (2) and a stationary sealing head casing (5) arranged on the rotor (3) via antifriction bearings (4), lubricated by means of grease or oil, with at least one connection piece (6) for a connection line guiding the heat-transfer medium wherein, in the inside of the sealing head casing (5), the rotor (3) is openly connected to the connection piece (6) and a sliding ring seal (8) sealing off the rotor (3) from the wall of the sealing head casing (5) is arranged axially between the connection piece (6) and the antifriction bearings (4), **characterized in that** the sliding ring seal (8) is enclosed by a cooling flange (12) attached to the sealing head casing (5) and extending axially on both sides to the sliding ring seal (8), and **in that** on the side of the sliding ring seal (8) facing the connection piece (6) an insulating element (14) sealing off the space between the rotor (3) and the sealing head casing (5) apart from a remaining narrow annular gap (13) is provided.

2. Sealing head according to claim 1, **characterized in that** the insulating element (14) is designed as a sleeve part fixed to the sealing head casing (5), wherein the side facing the connection piece (6) is formed as a radially projecting inner flange, the generated surface of which delimits the annular gap (13) vis-à-vis the rotor (3).

3. Sealing head according to claim 1 or 2, **characterized in that** the insulating element (14) rests axially against the cooling flange (12).

4. Sealing head according to one of claims 1 to 3, **characterized in that** the insulating element (14) consists of a material having low heat conductivity.

5. Sealing head according to one of claims 1 to 4, **characterized in that** the cooling flange (12) has an annular cooling chamber (15) for a cooling medium flowing through.

6. Sealing head according to claim 5, **characterized in that** the cooling chamber (15) is provided with one inlet and one outlet arranged diametrically opposite each other.

7. Sealing head according to one of claims 1 to 6, **characterized in that** on the side of the sliding ring seal (8) facing away from the connection piece (6) a sealing element (19) forming a closed chamber (18) is arranged between the sealing head casing (5) and the rotor (3), wherein a filling nozzle (20) for a preferably liquid medium discharges into the chamber (18).

8. Sealing head according to one of claims 1 to 7, **characterized in that** the rotor (3) is double-walled (21) in the area extending over the sliding ring seal (8) or the sealing element (19) and the bearings (4).

## Revendications

1. Pièce d'étanchéité pour l'amenée d'un fluide caloporteur, notamment une huile caloporteuse, vers un système de compression (2) tournant, tel qu'un tambour sécheur, un cylindre chauffant ou similaire, comprenant un rotor (3) tubulaire raccordé au système de compression (2) et un corps de pièce d'étanchéité (5) stationnaire qui est monté sur le rotor (3) par l'intermédiaire de paliers à roulement (4) lubrifiés à la graisse ou à l'huile et comporte au moins un raccord (6) pour une tuyauterie de raccordement conduisant le fluide caloporteur, le rotor (3) étant en communication ouverte avec le raccord (6), à l'intérieur du corps de pièce d'étanchéité (5), et une garniture d'étanchéité (8) à bague de frottement qui assure l'étanchéité du rotor (3) vis-à-vis de la paroi du corps de pièce d'étanchéité (5) étant disposée axialement entre le raccord (6) et les paliers à roulement (4),**caractérisée par le fait que** la garniture d'étanchéité (8) à bague de frottement est entourée d'une bride de refroidissement (12) prévue sur le corps de pièce d'étanchéité (5), qui s'étend axialement de part et d'autre de la garniture d'étanchéité (8), et **par le fait qu'**il est prévu du côté de la garniture d'étanchéité (8) à bague de frottement tourné vers le raccord (6) un élément isolant (14) qui ferme de manière étanche l'espace entre le rotor (3) et le corps de pièce d'étanchéité (5), à l'exception d'un espace annulaire (13) résiduel étroit.

2. Pièce d'étanchéité selon la revendication 1, **caractérisée par le fait que** l'élément isolant (14) est conformé en manchon lié au corps de pièce d'étanchéité (5), le côté tourné vers le raccord (6) étant conformé en bride intérieure faisant saillie radialement, dont la paroi extérieure délimite l'espace annulaire (13) en direction du rotor (3).

3. Pièce d'étanchéité selon la revendication 1 ou 2, **caractérisée par le fait que** l'élément isolant (14) prend appui radialement sur la bride de refroidissement (12).

4. Pièce d'étanchéité selon une des revendications 1 à 3, **caractérisée par le fait que** l'élément isolant (14) est réalisé en un matériau à faible conductibilité thermique.

5. Pièce d'étanchéité selon une des revendications 1 à 4, **caractérisée par le fait que** la bride de refroidissement (12) présente une chambre de refroidissement (15) annulaire pour la circulation d'un fluide réfrigérant.

6. Pièce d'étanchéité selon la revendication 5, **caractérisée par le fait que** la chambre de refroidissement (15) est pourvue d'une entrée et d'une sortie diamétralement opposées.

7. Pièce d'étanchéité selon une des revendications 1 à 6, **caractérisée par le fait que** du côté de la garniture d'étanchéité (8) à bague de frottement éloigné du raccord (6), entre le corps de pièce d'étanchéité (5) et le rotor (3) est disposé un élément d'étanchéité (19), qui délimite une chambre fermée (18), un raccord de remplissage (20) pour un fluide de préférence liquide débouchant dans la chambre (18).

8. Pièce d'étanchéité selon une des revendications 1 à 7, **caractérisée par le fait que** le rotor (3) dans sa partie qui s'étend au-dessus de la garniture d'étanchéité (8) à bague de frottement ou de l'élément d'étanchéité (19) est conformé avec une double paroi (21).
